# FASCICULE DE BREVET EUROPEEN

(11) **EP 0 611 584 B1**
(45) Date de publication et mention de la délivrance du brevet: **23.08.2000**
(21) Numéro de dépôt: 94400259.1
(22) Date de dépôt: 08.02.1994
(51) Int. Cl.: A62B 11/00

(54) **Dispositif de régénération de l'air dans une enceinte fermée**
Vorrichtung zur Luftregenerierung in einem geschlossenen Behälter
Apparatus for the generation of air in a closed container

(30) Priorité: 15.02.1993 FR 9301677
(43) Date de publication de la demande: 24.08.1994
(73) Titulaire: ETAT FRANCAIS Représenté par le Délégué Général pour l'Armement, 75007 Paris 7ème (FR)
(72) Inventeur: Kussener, Albert James, F-83200 Le Revest-Les-Eaux (FR); Rouzies, Pierre, Résidence Le Sintonia, F-83220 Le Pradet (FR)

(56) Documents cités:
- EP-A- 0 041 702
- DE-A- 3 235 564
- FR-A- 2 209 597
- US-A- 3 775 976
- US-A- 4 891 939

## Description

La présente invention concerne un dispositif de régénération de l'air dans une enceinte fermée ou quasi-fermée disposant d'une énergie de fonctionnement autonome dont la production nécessite l'utilisation d'un matériau stocké sous forme cryogénique.

Le maintien de la qualité de l'air dans une enceinte fermée telle que l'habitacle d'un sous-marin est une opération complexe puisqu'elle exige de produire l'oxygène nécessaire à la respiration des hommes d'équipage, de réduire la quantité de dioxyde de carbone dans l'air qui a tendance à nettement augmenter du fait de la respiration humaine et d'éliminer les polluants organiques de l'air produits par l'activité humaine.

Jusqu'à maintenant, la régénération de l'air dans l'habitacle des sous-marins s'effectue au moyen de procédés chimiques ou électrochimiques assurant les fonctions de production d'oxygène et d'élimination du dioxyde de carbone et des polluants. L'oxygène est aussi généré, soit par electrolyse de l'eau, soit à partir d'oxygène liquide, soit par réaction chimique à l'aide d'un chlorate de métal alcalin ou d'un superoxyde de métal alcalin. L'élimination du dioxyde de carbone se fait généralement à l'aide de tamis moléculaires ou par absorption, par exemple avec des amines. Enfin, l'élimination des polluants est effectué à l'aide d'absorbeurs à charbons actifs ou de lits catalytiques.

Cependant, les installations de régénération de l'air restent des matériels souvent encombrants, complexes, consommant une grande quantité d'énergie. Par ailleurs les générateurs d'oxygène électrochimique produisent également, à la suite des réactions d'électrolyse, de grandes quantités d'hydrogène qu'il faut ensuite traiter.

Enfin, il faut signaler que l'élimination de certains polluants organiques par charbons actifs bien que très efficace, pose quelques problèmes liés au fait que les polluants les plus légers sont désorbés par les polluants les plus lourds. Cette propriété fait qu'il est extrêmement

Difficile de déterminer un bilan matière précis du système atmosphérique, d'autant que des réactions de décomposition ou de synthèse sont toujours possibles entre les divers polluants.

Pour les installations de traitement de l'air en service, on a su s'accommoder de ces différents inconvénients.

Cependant, la plupart des systèmes actuellement développés ne sont pas utilisables pour les sous-marins utilisant une source anaérobie d'énergie d'origine chimique ; ces systèmes sont généralement de trop gros consommateurs d'énergie par rapport à la quantité d'énergie embarquée.

Le brevet US 3 775 976 utilise pour le fonctionnement d'un moteur à combustion une source cryogénique qui, en se réchauffant, permet la solidification du dioxyde de carbone issu des gaz de combustion.

Le brevet EP 0041702 utilise pour la culture aérobie de micro-organismes de l'oxygène liquide qui, mis en contact avec le dioxyde de carbone produit au cours de la fermentation des micro-organismes, permet la solidification de celui-ci.

Le but de l'invention est donc d'appliquer ce principe à la régénération de l'air d'un espace confiné en air respirable, afin d'avoir une consommation d'énergie réduite, notamment pour un système anaérobie tel qu'un sous-marin qui dispose d'une énergie limitée.

L'objet de l'invention est donc l'application à la régénération d'un air pollué en air respirable dans une enceinte fermée ou quasi-fermée, d'un dispositif disposant d' une énergie de fonctionnement autonome, comprenant classiquement un réservoir (12) contenant un matériau cryogénique utilisé pour la production de l'énergie de fonctionnement et un échangeur thermique principal (10) fonctionnant à la pression atmosphérique pour échanger de la chaleur entre un milieu gazeux contenant du dioxyde de carbone, d'une part, et le matériau cryogénique, d'autre part, caractérisée en ce que le milieu gazeux est constitué par de l'air à régénérer et en ce que le réchauffement du matériau cryogénique jusqu'a sa température de fonctionnement dans la production de l'énergie permet d'abaisser la température de l'air à régénérer à une valeur inférieure à la température de solidification du dioxyde de carbone.

Le dispositif selon l'invention tel que défini ci-dessus peut ainsi être utilisé dans un sous-marin, la source de froid étant constituée par tout ou partie de la masse d'oxygène liquide embarquée qui possède une capacité frigorifique largement suffisante pour refroidir l'air à régénérer et condenser le dioxyde de carbone.

Les buts, objets et caractéristiques de l'invention apparaîtront mieux à la lecture de la description qui suit faite en référence aux dessins dans lesquels
la figure 1 représente schématiquement le principe utilisé dans le dispositif selon l'invention, et
la figure 2 représente un schéma synoptique d'un mode de réalisation de l'invention.

Dans un sous-marin utilisant une source chimique anaérobie d'énergie, le comburant utilisé pour la combustion est de l'oxygène stocké sous forme cryogénique dans un réservoir, destiné à être utilisé dans des piles à combustibles, des moteurs thermiques à combustion interne tels que moteurs Diesel, des moteurs thermiques à combustion externe tels que moteurs Stirling ou d'autres systèmes mettant en oeuvre des réactions d'oxydation d'un carburant. Cet oxygène qui est à une température d'environ -170°C, doit donc être réchauffé pour pouvoir être utilisé. On élève ainsi la température de l'oxygène gazeux jusqu'à -20°C à l'entrée du moteur du sous-marin.

En référence à la figure 1, le principe de l'invention consiste à utiliser un échangeur thermique 10 qui reçoit d'une part l'oxygène cryogénique en provenance du réservoir de stockage 12, et d'autre part l'air à régénérer par l'entrée d'air 14 à la pression atmosphérique.

Dans l'échangeur 10, l'oxygène liquide perd ses frigories (ou acquiert des calories) et donc se réchauffe pour atteindre une température d'environ -20°C à la sortie d'oxygène 16. Pendant le même temps, l'air a régénérer se refroidit dans l'échangeur 10 jusqu'à une température d'environ -135°C et est évacué par la sortie d'air régénéré 18. La température atteinte par l'air étant inférieure à la température de solidification (-78,5°C) du dioxyde de carbone gazeux à la pression atmosphérique, le dioxyde de carbone se solidifie au passage de l'air dans l'échangeur et peut donc être facilement récupéré en sortie de ce dernier. L'air à la sortie 18 est donc débarrassé du dioxyde de carbone en excès dû principalement à la respiration humaine dans l'enceinte fermée.

Bien que le dioxyde de carbone se solidifie (à la pression atmosphérique) à une température de -78,5°C, il est nécessaire d'abaisser la température de l'air à une valeur bien inférieure à -78,5°C, par exemple à -135°C Comme on vient de le voir. Cette température inférieure est en effet nécessaire, à la pression atmosphérique, pour obtenir une tension de vapeur de CO₂ dans l'air traité telle que la concentration en CO₂ devienne inférieure à la concentration maximale admissible pour la durée d'exposition retenue.

La figure 2 représente schématiquement le mode de réalisation préféré de l'invention. L'air à régénérer propulsé par un ventilateur 20 est d'abord envoyé dans un échangeur thermique annexe ou récupérateur de froid 22 avant d'atteindre l'échangeur thermique 10. L'air qui penêtre dans ce dernier par l'entrée 14 est donc un air pré-refroidi. Par contre l'air refroidi en sortie 18 de l'échangeur 10 est donc réchauffé au contact de l'air à température ambiante dans le récupérateur de froid 22.

Comme précédemment, le dioxyde de carbone solide est récupéré en sortie de l'échangeur thermique 10. Par contre l'air propulsé par le ventilateur 20 dans le récupérateur de froid 22, se refroidit suffisamment pour que la vapeur d'eau en excès contenue dans l'air à régénérer soit liquéfiée. L'eau liquide est récupérée à la sortie 24 du récupérateur 22 et une partie de cette eau est alors recyclée dans l'humidificateur 26 pour rétablir le degré d'humidité de l'air régénéré à la sortie, pendant que l'eau en excès est récupérée à la sortie 30.

En plus du dioxyde de carbone, l'air à régénérer contient divers polluants qui sont, soit solubilisés dans l'eau récupérée, soit condensés en même temps que le dioxyde de carbone à basse température. Ces polluants sont le pentane, les hydrocarbures de poids moléculaire supérieur, le benzène et les dérivés benzèniques, le tétrachlorure de carbone, certains oxydes d'azote, certains fréons...

L'air régénéré à la sortie 28 peut être encore trop froid pour être envoyé dans l'habitacle. Une solution consiste à le réchauffer avec une source chaude telle que l'eau de mer.

Bien que non représenté sur les figures 1 et 2, le transfert thermique dans l'échangeur 10 peut s'effectuer, pour des raisons de sécurité, au moyen d'un fluide intermédiaire caloporteur de façon à éviter de faire véhiculer l'oxygène liquide à proximité des circuits d'air.

Dans l'échangeur thermique 10, la masse de dioxyde de carbone et de polluants divers augmente peu à peu. A la longue, cette masse peut devenir gênante. C'est pourquoi il est utile de prévoir l'élimination de cette masse de CO₂ et de polluants. Diverses solutions existent qui sont liées à la forme du diagramme d'équilibre des phases de CO₂ et la présence d'un point triple.

Une première solution consiste à évacuer à l'extérieur le dioxyde de carbone : on isole l'échangeur thermique et on stoppe l'arrivée d'oxygène. La température augmente et la pression s'élève jusqu'à atteindre une pression suffisante pour éjecter le dioxyde de carbone à l'extérieur ou le stocker sous une forme comprimée.

Une deuxième solution consiste à réchauffer l'échangeur isolé jusqu'à liquéfaction du CO2, par exemple à 5 bars et -52°C. Le CO₂ liquide peut être pompé vers l'extérieur.

Dans une troisième solution, l'échangeur est réchauffé à une température comprise entre -105°C et -75°C. A ce moment le CO₂ est gazeux à une pression comprise entre 0,1 et 1 bar. Il peut alors être comprimé vers l'extérieur au moyen d'un compresseur.

Enfin, la quatrième solution consiste à réchauffer l'échangeur à une température telle que la pression de vapeur soit suffisante pour alimenter une pompe à vide primaire. Par exemple à -120°C, la pression de vapeur de CO₂ est de l'ordre de 0,01 bar. Le CO₂ peut donc être comprimé jusqu'à la pression atmosphérique puis rejeté à l'extérieur par un compresseur. Cette solution est utilisée de préférence.

La mise en oeuvre de l'invention dans un sous-marin à propulsion par un moteur chimique Bertin type Mesma s'appuie sur les valeurs suivantes:
consommation 0₂ du moteur: 100kg/heure
température de 0₂ à l'entrée du moteur : -20°C
nombre de personnes: 30
consommation humaine de O₂: 25 l/homme/ heure
production humaine de CO₂: 20 l/homme/heure
teneur en CO₂ dans l'habitacle: <0,7%
température moyenne: 20°C

En régime permanent, les débits à respecter sont donc les suivants:
débit de CO₂ à éliminer: 600 l/heure soit 1178g/h
débit de 0₂ au moteur: 100kg/heure
débit d'air à traiter: 600/0,007.10/9(coefficient de sécurité)soit 114 Kg/h
débit d'eau à éliminer:1809 g/h

Compte tenu des chaleurs spécifiques des différents produits impliqués dans la régénération, les quantités de chaleur mises en jeu sont les suivantes:
1) refroidissement de l'air à régénérer d'une température de +20°C à une température de 0°C.
   air: 570 kcal/h
   eau: 36 kcal/h
   CO₂: négligeable
   Total → 600 kcal/h
2) condensation de H₂O et élimination à 0°C
   eau: 1128 kcal/h
3) refroidissement de l'air de 0°C à -135°C
   air: 3848 kcal/h
4) congélation du CO₂
   CO₂: 160,5 kcal/h

Ce qui correspond à un total de **5743 kcal/h**. Cette valeur est nettement inférieure à la quantité de frigories disponibles pour faire passer l'oxygène cryogénique (-70°C) à la température de - 20°C, soit vaporisation= 5000 kcal/h.
réchauffage à -20°C= 3821 kcal/h
donc un total de **8281 kcal/h**

Bien que le dispositif de l'invention ait été décrit en liaison avec un sous-marin, il peut être évidemment utilisé pour tout système comportant une enceinte fermée ou quasi-fermée et disposant d'une source d'énergie autonome utilisant un matériau stocké à très basse température, la source d'énergie étant utilisée pour la propulsion ou pour autre chose. Par exemple, il est possible d'utiliser le dispositif de l'invention dans un avion pour lequel on cherche à réduire au maximum le renouvellement de l'air de la cabine pour des raisons d'économie en carburant. Dans ce cas la source de froid que constitue l'atmosphère (à environ -50°C) peut être suffisante pour les polluants et la vapeur d'eau.

Une autre application du dispositif de l'invention est son utilisation dans un aéronef ou une navette spatiale. Dans ce type d'engin, il est prévu d'emporter une quantité importante (plusieurs dizaines de tonnes) d'hydrogène liquide et parfois d'oxygène liquide. Par conséquent, il est aisé d'utiliser le dispositif de l'invention pour obtenir une régénération de l'atmosphère de la cabine fermée, grâce aux frigories récupérées par réchauffement des matériaux cryogéniques.

## Revendications

1. Application à la régénération d'un air pollué en air respirable dans une enceinte fermée ou quasi-fermée, d'un dispositif disposant d'une énergie de fonctionnement autonome, comprenant classiquement un réservoir (12) contenant un matériau cryogénique utilisé pour la production de l'énergie de fonctionnement et un échangeur thermique principal (10) fonctionnant à la pression atmosphérique pour échanger de la chaleur entre un milieu gazeux contenant du dioxyde de carbone, d'une part, et le matériau cryogénique, d'autre part, caractérisée en ce que le milieu gazeux est constitué par de l'air à régénérer et en ce que le réchauffement du matériau cryogénique jusqu'à sa température de fonctionnement dans la production de l'énergie permet d'abaisser la température de l'air à régénérer à une valeur inférieure à la température de solidification du dioxyde de carbone.

2. Application selon la revendication 1, caractérisée en ce que la température de l'air à régénérer est abaissée à une température de - 135°C.

3. Application selon la revendication 1 ou 2, caractérisée en ce qu'elle met en oeuvre en outre un échangeur thermique annexe (22) traversé par l'air à régénérer, d'une part, et par l'air régénéré, d'autre part, pour effectuer un échange de chaleur entre l'air a régénérer et l'air régénéré (18) provenant de l'échangeur thermique principal (10), de sorte que l'air à régénérer est pré- refroidi avant d'entrer dans l'échangeur principal et l'air régénéré est pré-réchauffé avant d'être libéré dans l'enceinte.

4. Application selon la revendication 3, caractérisée en ce que la liquéfaction de la vapeur d'eau en excès dans l'air à régénérer est effectuée par le passage de l'air à régénérer dans l'échangeur thermique annexe (22), et en ce qu'une partie de l'eau récupérée est envoyée à un humidificateur (26) à la sortie de l'échangeur annexe de façon à restituer une humidité convenable à l'air régénéré.

5. Application selon l'une des revendications 1 à 4, caractérisée en ce qu'elle met en oeuvre en outre un moyen d'élimination du dioxyde de carbone solide récupéré dans l'échangeur thermique principal (10) composé d'un moyen de réchauffement de l'échangeur en non fonctionnement, d'une pompe à vide et d'un compresseur, le réchauffement permettant d'obtenir une pression de vapeur du dioxyde de carbone suffisante pour alimenter la pompe, et le compresseur servant à comprimer le dioxyde de carbone pour le rejeter à l'extérieur.

6. Application selon l'une quelconque des revendications précédentes caractérisée en ce que l'échangeur thermique principal (10) sert également à condenser les polluants contenus dans l'air régénéré.

7. Application selon l'une quelconque des revendications 1 à 6, caractérisée en ce que le matériau cryogénique est de l'oxygène liquide.

8. Application selon l'une quelconque des revendications 1 à 7, caractérisée en ce que l'enceinte fermée est l'habitacle d'un sous-marin propulsé par une source d'énergie dont le comburant est de l'oxygène stocké sous forme cryogénique dans le réservoir (2).

9. Application selon l'une quelconque des revendications 1 à 8, caractérisée en ce que l'enceinte fermée est l'habitacle d'un aéronef.

## Claims

1. The use of apparatus for the purpose of regenerating polluted air so as to transform it into breathable air in a closed or almost closed enclosure, said apparatus being provided with a stand-alone source of operating energy, said apparatus comprising, conventionally, a tank (12) containing a cryogenic material used to produce operating energy and a main heat exchanger (10) operating at atmospheric pressure for exchanging heat between the cryogenic material and a gaseous medium containing carbon dioxide, said use being characterized in that the gaseous medium is constituted by the air to be regenerated, and in that, by heating the cryogenic material to its energy-production operating temperature, it is possible to lower the temperature of the air to be regenerated to a value lower than the solidification temperature of carbon dioxide.

2. The use according to claim 1, characterized in that the temperature of the air to be regenerated is lowered to a temperature of -135°C.

3. The use according to claim 1 or 2, characterized in that it further implements an accessory heat exchanger (22) through which the air to be regenerated passes and through which the regenerated air passes, so that heat is exchanged between the air to be regenerated and the regenerated air (18) coming from the main heat exchanger (10), so that the air to be regenerated is pre-cooled prior to entering the main heat exchanger, and the regenerated air is pre-heated prior to being released into the enclosure.

4. The use according to claim 3, characterized in that the excess water vapor in the air to be regenerated is liquefied by passing the regenerated air through the accessory heat exchanger (22), and in that a portion of the water recovered in this way is sent to a humidifier (26) at the outlet of the accessory heat exchanger so as to restore suitable humidity to the regenerated air.

5. The use according to any one of claims 1 to 4, characterized in that it further implements means for removing the solid carbon dioxide recovered in the main heat exchanger (10), which means are made up of means for heating the heat exchanger that is not operating, of a vacuum pump, and of a compressor, the heating making it possible to obtain a carbon dioxide vapor pressure that is sufficient for feeding the pump, and the compressor serving to compress the carbon dioxide so as to expel it to the outside.

6. The use according to any preceding claim, characterized in that the main heat exchanger (10) also serves to condense the pollutants contained in the regenerated air.

7. The use according to any one of claims 1 to 6, characterized in that the cryogenic material is liquid oxygen.

8. The use according to any one of claims 1 to 7, characterized in that the closed enclosure is constituted by the manned quarters of a submarine propelled by an energy source whose oxidant is oxygen stored in cryogenic form in the tank (2).

9. The use according to any one of claims 1 to 8, characterized in that the closed enclosure is constituted by the cockpit and/or cabin of an aircraft.

## Patentansprüche

1. Anwendung für die Aufbereitung von verunreinigter Luft in atembare Luft in einem hermetisch oder fast hermetisch abgeschlossenen Raum, einer Vorrichtung, welche über eine autonome Betriebsenergie verfügt und traditionell einen Behälter (12), der ein für die Erzeugung der Betriebsenergie benutztes kryogenes Material enthält, und einen Hauptwärmetauscher (10), der unter der Wirkung des atmosphärischen Luftdrucks arbeitet und Wärme zwischen einem Kohlendioxid enthaltenden gasförmigen Medium einerseits und dem kryogenen Material andererseits austauscht, umfasst, dadurch gekennzeichnet, dass das gasförmige Medium aus zu regenerierender Luft gebildet wird, und dass das Erwärmen des kryogenen Materials bis zu seiner Betriebstemperatur in der Energieerzeugung es ermöglicht, die Temperatur der zu regenerierenden Luft bis zu einem unter der Erstarrungstemperatur des Kohlendioxids liegenden Wertzu senken.

2. Anwendung gemäß Patentanspruch 1, dadurch gekennzeichnet, dass die Temperatur der zu regenerierenden Luft auf -135° C gesenkt wird.

3. Anwendung gemäß Patentanspruch 1 oder 2, dadurch gekennzeichnet, dass sie zusätzlich einen Neben-Wärmetauscher (22) umfasst, durch welchen einerseits die zu regenerierende Luft und andererseits die regenerierte Luft fließt, um einen Wärmeaustausch zwischen der zu regenerierenden Luft und der regenerierten Luft (18), welche aus dem Hauptwärmetauscher (10) kommt, vorzunehmen, so dass die zu regenerierende Luft vorgekühlt wird, bevor sie in den Hauptwärmetauscher gelangt, und die regenerierte Luft vorgewärmt wird, bevor sie in den Raum freigelassen wird.

4. Anwendung gemäß Patentanspruch 3, dadurch gekennzeichnet, dass die Verflüssigung des überschüssigen Wasserdampfs in der zu regenerierenden Luft durch das Fließen der zu regenerierenden Luft durch den Neben-Wärmetauscher (22) erfolgt, und dass ein Teil des zurückgewonnenen Wassers in einen Befeuchter (26) am Ausgang des Neben-Wärmetauschers getrieben wird, um so der regenerierten Luft eine angemessene Feuchtigkeit zurückzugeben.

5. Anwendung gemäß irgendeinem der Patentansprüche 1 bis 4, dadurch gekennzeichnet, dass sie außerdem eine Vorrichtung zum Ausscheiden des im Hauptwärmespeicher (10) zurückgewonnenen erstarrten Kohlendioxids einsetzt, bestehend aus einem System zum Erwärmen des nicht in Betrieb stehenden Wärmetauschers, einer Vakuumpumpe und einem Kompressor, wobei durch das Erwärmen ein für die Versorgung der Pumpe ausreichender Dampfdruck des Kohlendioxids erzeugt wird, und der Kompressor das Kohlendioxid komprimiert und nach außen presst.

6. Anwendung gemäß irgendeinem der vorstehenden Patentansprüche, dadurch gekennzeichnet, dass der Hauptwärmetauscher (10) ebenfalls zum Kondensieren der in der regenerierten Luft enthaltenen Verunreinigungen dient.

7. Anwendung gemäß irgendeinem der Patentansprüche 1 bis 6, dadurch gekennzeichnet, dass das kryogene Material flüssiger Sauerstoff ist.

8. Anwendung gemäß irgendeinem der Patentansprüche 1 bis 7, dadurch gekennzeichnet, dass der geschlossene Raum der Aufenthaltsraum eines von einer Energiequelle angetriebenen Unterseeboots ist, wobei der Zündstoff ein in kryogener Form im Behälter (2) gespeicherter Sauerstoff ist.

9. Anwendung gemäß irgendeinem der Patentansprüche 1 bis 8, dadurch gekennzeichnet, dass der geschlossene Raum der Innenraum eines Luftfahrzeugs ist.
